# FASCICULE DE BREVET EUROPEEN

(11) **EP 0 399 907 B1**
(45) Date de publication et mention de la délivrance du brevet: **27.04.1994**
(21) Numéro de dépôt: 90401378.6
(22) Date de dépôt: 22.05.1990
(51) Int. Cl.: F42B 12/44, F42B 12/52, F42B 12/50

(54) **Munition pour la répartition d'un mélange incendiaire**
Munition zum Streuen eines Brandgemisches
Ammunition for spreading an incendiary mixture

(30) Priorité: 26.05.1989 FR 8906924
(43) Date de publication de la demande: 28.11.1990
(73) Titulaire: THOMSON-BRANDT ARMEMENTS, 92516 Boulogne-Billancourt (FR)
(72) Inventeur: Fulchiron, Noel, F-92045 Paris la Défense (FR); Naillon, Bernard, F-92045 Paris la Défense (FR); Nadaud, Patrick, F-92045 Paris la Défense (FR)
(74) Mandataire: Benoit, Monique

(56) Documents cités:
- US-A- 3 296 967
- US-A- 3 433 437
- US-A- 3 636 874
- US-A- 3 712 217
- US-A- 3 888 179
- US-A- 3 905 297
- US-A- 3 955 509
- US-A- 4 141 294
- REVUE INTERNATIONALE DE DEFENSE, vol. 20, no. 10, 1987, pages 1405-1407,Cointrin-Geneva, CH; K.S. BROWER: "Les explosifs gazeux, une grave menace pourles fantassins à pied"

## Description

L'invention concerne le domaine des charges largables, par exemple, à partir d'un aéronef auquel elles sont fixées et en particulier une munition contenant un gel incendiaire constitué à partir d'hydrocarbures et de produits gélifiants, et, destinée à développer un effet incendiaire sur divers objectifs au sol.

Des munitions contenant des gels incendiaires constitués d'un mélange d'hydrocarbures volatiles (Kerosène, essences ...) et de produits gélifiants (dérivé acide gras) permettent après l'impact au sol, une répartition et une adhésion de ces gels sur différents objectifs au sol.

Les munitions destinées à développer un effet incendiaire ont certaines similarités avec les munitions connues sous le nom de bombes au fuel. Les brevets US-A- 4.141.294 et 3.955.509 qui seront par la suite appelés D₁ et D₂ décrivent de telles bombes.

La similarité provient du fait que les bombes au fuel et les bombes incendiaires comportent un réservoir contenant la matière active. L'effet recherché est atteint dans ces deux types de munition par dispersion de la matière active. Mais cette dispersion seule ne suffit pas. Il faut encore exercer une action sur cette matière. Dans le cas de la bombe au fuel comme expliqué dans le document D₁, colonne 2, lignes 15-22 et dans le document D₂, colonne 4, lignes 56-60, l'action est une mise à feu par onde de choc et cette mise à feu doit être effectuée à un moment précis de la dispersion pour que l'effet recherché, la détonation du mélange air-fuel, puisse se produire.

Dans le cas de la bombe incendiaire l'action est une mise en combustion du mélange incendiaire. Cette mise en combustion est réalisée par des éléments de combustion, sur une durée de quelques secondes. Ces munitions n'étant en général pas aérodynamiquement stables ont des précisions médiocres. Lors de l'impact au sol, la répartition du gel incendiaire est aléatoire puisque la munition se disloque sous l'effet du choc, provoquant ainsi une éjection du gel incendiaire par flaques. Cet impact déclenche également une fusée de mise à feu qui allume en général du phosphore dont la projection, après l'impact, enflamme une partie seulement des flaques de gel incendiaire.

En ce qui concerne la dispersion du gel incendiaire, il est prévu selon la présente invention de le réaliser non par simple dislocation et effet balistique comme dans l'art antérieur, ou par effet pyrotechnique au moyen d'un explosif de faible puissance comme décrit dans le document D₁ (colonne 4, lignes 64-68 et 5, lignes 1-3) mais par mise à feu de pain de propergol.

Le but de l'invention est de de créer une munition dans laquelle un gel incendiaire est réparti, avant l'impact au sol, pour assurer une meilleure dispersion dudit gel incendiaire, ce dernier étant allumé de préférence grâce à des moyens d'allumage fonctionnant dès la dislocation mais aussi après l'impact au sol.

L'invention a pour objet une munition selon la revendication 1.

L'invention sera mieux comprise à l'aide de la description suivante, donnée à titre d'exemple non limitatif et illustrée par les dessins qui représentent :
- figure 1, un schéma d'une munition équipée selon l'invention ;
- figure 2, une coupe transversale AA' de la munition de la figure 1 ;
- figure 3, une coupe transversale BB' de la munition de la figure 1 ;
- figure 4, une coupe transversale CC' de la munition de la figure 1 ;
- figure 5, un schéma d'une canne pyrotechnique entourée de ces différents éléments.

La figure 1 représente le schéma de la munition équipé selon l'invention. Cette munition est composée des parties principales suivantes :
- une ogive A avec une fusée et un proximètre ;
- un réservoir B proprement dit avec son équipement ;
- un retreint de culot C avec un empennage fixe et un parachute.

Chacune de ses parties comporte différents éléments qui seront décrits ci-après. L'ogive A, par exemple en matériau composite pour éviter l'action du métal sur un proximètre, comporte :
- une fusée 3 déjà utilisée sur d'autres munitions, montée sur un support entraîné en rotation par une hélice 4 ; cette fusée 3 est constituée principalement d'éléments non représentés sur cette figure :
   . un turbo-alternateur fournissant l'énergie électrique ;
   . un module proximétrique, par exemple, à rayonnement électromagnétique permettant de déclencher la dislocation à une hauteur déterminée au dessus du sol ;
   . une chaîne pyrotechnique d'initiation ;
   . un barillet de désalignement de chaîne ;
   . un dispositif de sécurité d'éloignement de l'avion ;
- un porte-fusée 1 positionnant la fusée 3 de façon à ce que le rayonnement de l'antenne du proximètre ne soit pas perturbé par la présence de la masse métallique ;
- un carénage 2, par exemple, en un matériau plastique à l'intérieur duquel est fixé un dispositif rétracteur 5 d'une sécurité largable d'ogive SLO autorisant après le largage la rotation d'une hélice 4 et du turbo-alternateur, et, au centre de laquelle est positionnée, entre le début d'une canne pyrotechnique d'allumage 7 et le porte-fusée 1, un bouclier 6 qui assure l'interruption de la chaîne pyrotechnique.

Le réservoir B est lié, par exemple, par vissage à l'ogive A. Sa structure est réalisée, par exemple, en alliage d'aluminium et elle comporte des moyens de dislocation, par exemple des parties amincies comme le montre la figure 2 qui représente une coupe transversale AA' de la figure 1. Ces parties amincies (29) facilitant la dislocation du réservoir lorsqu'est exercée à l'intérieur de ce dernier une pression générée, par exemple, par une charge de poudre placée dans le réservoir. Le réservoir B représenté à la figure 1 comporte :
- une poutre interne 8, par exemple, en alliage d'aluminium de longueur déterminée ayant, par exemple, la forme du quart d'un tube circulaire ; cette poutre reçoit des anneaux 9, par exemple, vissés dans des puits 30 pour permettre l'accrochage de la munition sous un aéronef. des plaques d'appui 31, par exemple, en acier, renforçant le réservoir au droit de l'accrochage sous l'aéronef. Elles sont destinées à supporter les efforts pendant l'emport. A l'endroit de l'accrochage sortent deux câbles de sécurité, un câble de sécurité largable ogive SLO et un câble de sécurité largable culot SLC, permettant d'une part l'activation de la fusée de mise à feu en ce qui concerne la SLO et d'autre part, le verrouillage du parachute à la structure du réservoir ainsi que le déclenchement du retard de la commande de libération du parachute pour ce qui est de la SLC. Chacun de ces câbles de sécurité n'est opérationnel qu'au cours du largage de la munition. En effet, après accrochage de la munition sous aéronef, la traction de chacun des câbles (SLO, SLC) ne peut déclencher la mise en oeuvre des différentes étapes précitées car chacun de ces câbles est muni d'un dispositif de sécurité positionné à l'endroit où sortent ces câbles de manière à interdire tout mouvement de ces derniers. Ce dispositif de sécurité est muni, par exemple, d'une palette 32 maintenue en position fermée avant accrochage sous aéronef par une épingle de sécurité 11 et une bille non représentée sur cette figure 1 positionnée sur chacun des câbles de façon à pouvoir heurter la palette lorsqu'une action est exercée sur l'un des câbles et ainsi donc l'entraîner afin de libérer le mouvement du câble. Lorsque la munition est positionnée sous l'aéronef, l'épingle de sécurité 11 est retirée, la palette peut donc basculer sous l'action de la bille fixée sur le câble mais son mouvement est bloqué par le pylône de l'aéronef sur lequel s'immobilise la palette ; la course du câble n'est pas suffisante pour déclencher l'une des opérations précitée et son action n'est efficace qu'au cours du largage de la munition, lorsqu'une traction est exercée sur le câble. Les deux câbles de sécurité SLO et SLC coulissent respectivement dans les canaux 10 et 12 jusqu'à des dispositifs rétracteurs 5 et 26 situés dans l'ogive A et le retreint du culot C ;
- un orifice de remplissage 13 adapté aux moyens d'avitaillement aéronautique en service dans l'OTAN ;
- des cadres de renforts 14 dont certains servent de pare-flots ;
- un niveau automatique 15 permettant de stopper le remplissage ;
- une valve de dépressurisation 16 ;
- une pompe 17 avec tuyauterie de refoulement 18 pouvant être actionnée de l'extérieur, par exemple, par un moteur électrique, destinée à assurer l'agitation du mélange (hydrocarbure + liquide gélifiant) pour permettre une homogénéisation des composants grâce aux tourbillons générés par la turbulure de sortie. En effet, le moteur électrique donne à la pompe un débit et une vitesse créant un tourbillon en hélice qui facilite le mélange de l'hydrocarbure et du produit gélifiant. L'utilisation d'une telle pompe facilite par contre le manipulation de la munition avant son accrochage sous l'aéronef en permettant le chargement de l'hydrocarbure après la fixation de la munition sous l'aéronef en obtenant un mélange d'aussi bonne qualité qu'un mélange réalisé avant son insertion dans le réservoir de la munition ;
- une canne pyrotechnique 19 qui traverse le réservoir d'un bout à l'autre sur son axe de symétrie XX'. Elle reçoit d'une part un cordeau pyrotechnique 20 permettant les mises à feu des pains de propergol 21 et 22 placés à l'avant et à l'arrière de la munition et illustrés sur la figure 3 qui représente une coupe transversale BB' de la figure 1 ; ces pains de propergol 21 génèrent la pression interne qui assure la dislocation du réservoir ; la masse et l'emplacement de ces pains sont optimisés de manière à obtenir une ouverture en pétales (masse plus importante à l'avant qu'à l'arrière) ; ces pains 21 sont placés, par exemple, de façon circulaire à l'intérieur d'une enveloppe 33 en liaison avec le cordeau pyrotechnique 20 constitué de trois éléments par l'intermédiaire des trous 34 à l'intérieur de la canne pyrotechnique 19 permettant la transmission des ordres de mise à feu aux différents pains de propergol, et d'autre part aux capsules d'allumage de gel 23 représentées à la figure 4 qui illustre une coupe transversale CC' de la figure 1 ; ces capsules d'allumage 23 sont mises à feu par le cordeau pyrotechnique et sont expulsées de la canne pyrotechnique 19 sur laquelle elles étaient fixées, par exemple par vissage ; les capsules d'allumage 23 possèdent des moyens de guidage, par exemple, des ailettes 35 représentées en pointillés sur la figure 4 ; elles contiennent également des éléments de combustion 36 mis à feu par le cordeau pyrotechnique et dont la durée de combustion, de quelques secondes, permet d'allumer le mélange pendant la formation du nuage, pendant la chute des particules et après épandage au sol, si nécessaire. Le nombre, la taille et l'emplacement de ces capsules 23 sont définis pour obtenir un allumage parfait du mélange répandu après dislocation du réservoir. Ces capsules sont réalisées, par exemple, en alliage léger. A l'intérieur de la canne pyrotechnique 19 et comme représenté sur les figures 1, 2, 3, 4 et 5 est située une tringle 24 à l'arrière de laquelle est attaché un parachute 27 ; cette tringle 24 est reliée, à l'avant, à la commande d'effacement du bouclier 6 qui interrompt la chaîne pyrotechnique de mise à feu et qui empêche la mise à feu du cordeau pyrotechnique 20. La tringle 24 est immobilisée dans la canne pyrotechnique 19 par une goupille de cisaillement 39 qui interdit tout déplacement du bouclier 6 auquel elle est reliée par un levier 37 avant une traction exercée sur la tringle 24 après le déploiement du parachute 27 ; cette traction permet le coulissement de la tringle 24 à l'intérieur de la canne pyrotechnique 19 et déclenche le pivotement du bouclier 6 autour d'un point 38. A cet instant, la chaîne pyrotechnique de la fusée 40 se trouve alignée avec le cordeau pyrotechnique 20 et les opérations de mise à feu des différents éléments peuvent se dérouler normalement. Sur la figure 5, le bouclier 6 est représenté en pointillés après le coulissement de la tringle 24. Il n'y a donc plus d'obstacle à la transmission de l'ordre de mise à feu lorsque la chaîne pyrotechnique est initiée.

Le retreint de culot C comporte :
. un empennage fixe (25) fixé sur la structure du réservoir B et est constitué par exemple de quatre ailes dont l'envergure correspond aux diagonales du carré exinscrit au corps du réservoir ;
. un parachute 27 contenu dans une coupelle 41 lié à la structure du réservoir B par un dispositif de verrouillage et de libération 28 du parachute qui est initialisé par une traction suffisante sur la sécurité largable du culot SLC ;
. un dispositif rétracteur de la SLC 26 qui permet, après cisaillement de la goupille assurant le maintien de la SLC à l'aéronef grâce à un effort de traction suffisant, de ravaler toute partie de la SLC dépassant l'extérieur de la munition et pouvant gêner le bon déroulement des opérations.

L'assemblage de ces différentes parties principales est réalisé d'une manière simple, par exemple, par vissage, pour permettre lors de contrôles particuliers, l'inspection et le remplacement éventuel de certains éléments.

Après avoir décrit la munition, nous allons maintenant expliquer son fonctionnement. Après avoir pris soin de remplir la munition du mélange avant ou après accrochage de la munition comme cela a été décrit précédemment et après l'accrochage de cette dernière sous l'aéronef, il suffit d'accrocher les anneaux des câbles de sécurité largable SLO et SLC aux dispositifs correspondants de l'aéronef ainsi que d'ôter les épingles de sécurité 11 pour que la munition soit prête à fonctionner. Lors du largage de la munition, les palettes de présence 32 pivotent et les câbles des SLO et SLC sont tractionnés. La munition se sépare de l'aéronef. La SLO déverrouille le turbo alternateur et le support tournant de la fusée. La rotation de celle-ci permet d'obtenir une proximétrie indépendante du roulis du réservoir. Le turbo-alternateur alimente le proximètre qui ne détecte pas encore le sol. Le dispositif d'éloignement couplé au turbo alternateur commence à faire tourner le barillet de désalignement de la chaîne. La SLC autorise pendant ce temps le verrouillage du parachute à la structure de la munition et déclenche le retard de la commande de libération du parachute. A l'issue du retard, le déploiement du parachute est commandé ; il permet le freinage de la munition pour l'éloigner de l'aéronef. Lorsque l'effort fournie par le parachute est suffisant, il tire la tringle 24. Celle-ci cisaille sa goupille 39 et coulisse dans la canne pyrotechnique et, à l'ayant, déplace le bouclier 6 qui interrompait la chaîne pyrotechnique à la sortie de la fusée. Quelques secondes après le largage, le dispositif d'éloignement achève le déplacement du barillet de la fusée et aligne la chaîne pyrotechnique. A quelques mètres de hauteur, par exemple, la proximètre détecte le sol et déclenche l'initiation de la chaîne pyrotechnique. Le cordeau pyrotechnique de transmission de la mise à feu brûle à l'intérieur de la canne pyrotechnique et, au bout de quelques millisecondes, met à feu les pains de propergol et les capsules d'allumage du gel. La pression générée par les pains de propergol disloque la munition. Le mélange est soumis à la pression aérodynamique qui le disperse en gouttelettes. Les capsules d'allumage enflammées sont expulsées dans ce nuage et poursuivent leur trajectoire jusqu'au sol et brûlent encore pendant plusieurs secondes. Les gouttelettes du mélange sont enflammées en continu pendant la chute et après épandage au sol. Si d'aventure le proximètre était défaillant, un dispositif de sauvegarde, incorporé à la fusée, commande le fonctionnement de la chaîne pyrotechnique à l'impact au sol.

Lors d'un largage sans traction des sécurités SLO et SLC, la fusée n'est pas activée, la chaîne pyrotechnique est désalignée (barillet) et interrompue (bouclier). D'autre part, le parachute n'est pas verrouillé à la structure et sa libération n'est pas commandée.

## Revendications

1. Munition ayant le long d'un axe longitudinal XX', une partie avant A et une partie arrière C fixées à une partie centrale B formant réservoir, cette partie centrale comportant une enveloppe extérieure, le réservoir étant conçu pour être rempli d'un mélange, dispersable après dislocation de l'enveloppe, la munition comportant des moyens destinés à produire une action sur le mélange, munition caractérisée en ce que le mélange est un mélange incendiaire et en ce que les moyens destinés à produire une action sur le mélange sont constitués par un cordon pyrotechnique (20) disposé longitudinalement dans le réservoir le long de l'axe XX' et par des capsules d'allumage (23) disposées de façon radiale autour du cordon (20) à différents emplacements longitudinaux le long de ce cordon.

2. Munition selon la revendication 1, caractérisée en ce que le maintien des moyens d'action sur le mélange le long de l'axe XX' est assuré par une canne pyrotechnique (19), cette canne ayant une partie interne et une partie externe et des trous transversaux (34) entre ces deux parties, le cordon étant situé à l'intérieur de la canne et les capsules d'allumage (23) étant fixées radialement autour de la canne de façon centrée sur les trous transversaux (34).

3. Munition selon l'une des revendications 1 ou 2, caractérisée en ce qu'elle comporte des pains de propergols (21, 22) placés à l'avant et à l'arrière du réservoir (B).

4. Munition selon la revendication 2, caractérisée en ce qu'elle comporte des pains de propergols (21, 22) placés à l'avant et à l'arrière du réservoir les pains (21, 22) étant disposés circulairement autour de la canne pyrotechnique (19) dans des enveloppes (33) à des emplacements où ils peuvent recevoir à travers les trous transversaux (34), une onde de détonation en provenance du cordon pyrotechnique 20.

5. Munition selon l'une des revendications 1 à 4, caractérisée en ce qu'elle comporte une double sécurité de mise à feu une première et une seconde.

6. Munition selon la revendication 5, caractérisée en ce que la première sécurité comporte une hélice (4) rotationnellement fixée à la partie avant (A) et entraînant un alternateur fournissant la puissance électrique d'allumage, un dispositif rétracteur (5) ayant deux positions une première dans laquelle il empêche mécaniquement l'hélice de tourner et une seconde dans laquelle l'hélice peut tourner, un câble (SLO) ayant deux extrémités une première et une seconde, la première étant fixée au dispositif rétracteur (5) et la seconde sortant à l'extérieur de la munition.

7. Munition selon la revendication 6, caractérisée en ce que la seconde sécurité comporte un bouclier (6) placé entre la sortie d'une fusée (3) et le cordon pyrotechnique 20, le bouclier (6) étant capable de deux positions une première dans laquelle il interrompt la chaîne pyrotechnique constituée par la fusée (3) et le cordon (20) et une seconde dans laquelle la chaîne n'est pas interrompue, le passage de la première à la seconde position étant assuré par le déploiement d'un parachute (27) placé dans la partie arrière C de la munition exerçant une traction sur une tringle (24) fixée au bouclier (6).

8. Munition selon la revendication 7, caractérisée en ce que le coulissement de la tringle (24) est autorisé par le cisaillement d'une goupille (39) sous l'action du déploiement du parachute.

9. Munition selon la revendication 1, caractérisée en ce que les capsules d'allumage (23) sont constituées par des tubes munis de petits empennages pour augmenter leur stabilité.

10. Munition selon la revendication 1 destinée à être accrochée sous un aéronef, caractérisée en ce qu'une pompe (17) est positionnée à l'intérieur du réservoir (B) de manière à réaliser le mélange lorsque l'hydrocarbure est ajouté après l'accrochage de la munition sous l'aéronef.

11. Munition selon la revendication 10, caractérisée en ce que la pompe (17) est activée par un moteur électrique placé à l'extérieur de la munition pour permettre l'homogénéisation du mélange.

12. Munition selon la revendication 1, caractérisée en ce que l'enveloppe de la partie centrale (B) comporte des rainures longitudinales (29).

## Patentansprüche

1. Munition, die entlang einer Längsachse XX' einen vorderen Teil A und einen hinteren Teil C besitzt, die mit einem ein Reservoir bildenden Mittelteil B verbunden sind, wobei dieses Mittelteil eine äußere Hülle aufweist, das Reservoir dazu bestimmt ist, mit einer Mischung aufgefüllt zu werden,die nach dem Zerlegen der Hülle verstreut werden kann, und die Munition Einrichtungen aufweist, die dazu bestimmt sind, eine Wirkung auf die Mischung zu erzeugen, dadurch gekennzeichnet, daß die Mischung branderzeugend ist und daß die Einrichtungen zum Erzeugen einer Wirkung auf die Mischung durch eine pyrotechnische Schnur (20), die in Längsrichtung des Reservoirs entlang der Achse XX' angeordnet ist, und durch Zündkapseln (23), die radial um die Schnur (20) herum an verschiedenen Längenpositionen entlang der Schnur angeordnet sind, gebildet sind.

2. Munition nach Anspruch 1, dadurch gekennzeichnet, daß durch ein pyrotechnisches Rohr (19) gewährleistet wird, daß die Einrichtungen zur Einwirkung auf die Mischung in ihrer Position entlang der Achse XX' gehalten werden, wobei dieses Rohr einen Innenteil und einen Außenteil und Transversallöcher (34) zwischen diesen beiden Teilen besitzt, sich die Schnur im Inneren des Rohr befindet und die Zündkapseln (23) radial am Rohr, auf die Transversallöcher (34) zentriert, befestigt sind.

3. Munition nach einem der Ansprüche 1 oder 2, dadurch gekennzeichnet, daß sie Propergolkuchen (21, 22) aufweist, die vorne und hinten am Reservoir (B) angeordnet sind.

4. Munition nach Anspruch 2, dadurch gekennzeichnet, daß sie Propergolkuchen (21, 22) aufweist, die vorne und hinten am Reservoir angeordnet sind, wobei die Kuchen (21, 22) in Umhüllungen (33) kreisförmig um das pyrotechnische Rohr (19) herum an Stellen angeordnet sind, an denen eine von der pyrotechnische Schnur (20) stammende Detonnationswelle durch die Transversallöcher (34) auf sie einwirken kann.

5. Munition nach einem der Ansprüche 1 bis 4, dadurch gekennzeichnet, daß sie eine zweifache Absicherung der Zündung, eine erste und eine zweite, umfaßt.

6. Munition nach Anspruch 5, dadurch gekennzeichnet, daß die erste Absicherung umfaßt:
- eine Luftschraube (4), die drehbar mit dem vorderen Teil (A) verbunden ist und einen die elektrische Zündleistung liefernden Wechselstromgenerator antreibt,
- eine Rückzugsvorrichtung (5) mit zwei Positionen, einer ersten, in der sie die Luftschraube mechanisch am Drehen hindert, und einer zweiten, in der sich die Luftschraube drehen kann,
- ein Kabel (SLO) mit zwei Enden, einem ersten und einem zweiten, wobei das erste mit der Rückzugsvorrichtung (5) verbunden ist, und das zweite aus der Munition heraushängt.

7. Munition nach Anspruch 6, dadurch gekennzeichnet, daß die zweite Absicherung eine Abschirmung (6) aufweist, die zwischen dem Ausgang eines Zünders (3) und der pyrotechnischen Schnur (20) angeordnet ist, wobei die Abschirmung (6) zwei Positionen einnehmen kann, eine erste, in der sie die durch den Zünder (3) und die Schnur (20) gebildete pyrotechnische Kette unterbricht, und eine zweite, in der die Kette nicht unterbrochen ist, und wobei der Übergang von der ersten in die zweite Position durch Entfalten eines im hinteren Teil (C) der Munition untergebrachten Fallschirms (27), der einen Zug auf eine an der Abschirmung (6) befestigte Stange (24) ausübt, sichergestellt wird.

8. Munition nach Anspruch 7, dadurch gekennzeichnet, daß ein Verschieben der Stange (24) erst nach dem durch das Entfalten des Fallschirms bewirkte Abscheren eines Stiftes (39) möglich ist.

9. Munition nach Anspruch 1, dadurch gekennzeichnet, daß die Zündkapseln (23) zur Erhöhung ihrer Stabilität durch mit kleinen Flossen versehene Rohre gebildet werden.

10. Munition nach Anspruch 1, zum Anhängen an ein Luftfahrzeug bestimmt, dadurch gekennzeichnet, daß eine Pumpe (17) im Inneren des Reservoirs (B) so angeordnet ist, daß während des Hinzufügen der Kohlenwasserstoffverbindung nach dem Anhängen der Munition an das Luftfahrzeug die Mischung erzeugt wird.

11. Munition nach Anspruch 10, dadurch gekennzeichnet, daß, um das Homogenisieren der Mischung zu ermöglichen, die Pumpe (17) durch einen außerhalb der Munition angeordneten Elektromotor angetrieben wird.

12. Munition nach Anspruch 1, dadurch gekennzeichnet, daß die Hülle des Mittelteils (B) in Längsrichtung verlaufende Nuten (29) aufweist.

## Claims

1. A round of ammunition comprising, arranged along a longitudinal axis XX', a front part A and a rear part C secured to a central position B constituting a reservoir, said central part including an exterior enclosure, said reservoir being designed to be filled with a mixture, which is able to be scattered after breaking up of the enclosure, said round of ammunition including means adapted to produce an action on the mixture, said round of ammunition being characterized in that the mixture is an incendiary mixture and in that the means adapted to produce an action on the mixture are constituted by a pyrotechnic string (20) arranged longitudinally in the reservoir along the axis XX' and by firing capsules (23) arranged in a radial fashion around the string (20) at different longitudinal sites along the string.

2. The round of ammunition as claimed in claim 1, characterized in that the holding of the means for acting on the mixture along the axis XX' is ensured by a pyrotechnic stick (19), said stick having an internal part and an external part and transverse holes (34) between these two parts, the string being arranged in the interior of the stick and the firing capsules (23) being radially secured around the stick in a fashion centered on the transverse holes (34).

3. The round of ammunition as claimed in claim 1 or in claim 2, characterized in that the same comprises propergol charges (21, 22) arranged in front of and behind the reservoir (B).

4. The round of ammunition as claimed in claim 1, characterized in that the same comprises propergol charges (21, 22) arranged in front of and behind the reservoir, said charges (21, 22) being mounted circularly around the pyrotechnic stick (19) in enclosures (33) at sites where they may receive, through the transverse holes (34), a detonation wave coming from the pyrotechnic string 20.

5. The round of ammunition as claimed in any one of the claims 1 through 4, characterized in that the same comprises or double safety means, in the form of a first and a second safety means, preventing firing of the ammunition.

6. The round of ammunition as claimed in claim 5, characterized in that the first safety means comprises a screw (4) locked with the front part (A) in rotation and driving an alternator supplying electrical firing power, a retractor device (5) having two positions, that is to say a first one in which it mechanically prevents the screw from rotating and a second one in which the screw is able to rotate, a cable (SLO) having two ends, that is to say a first and a second end, the first end being secured to the retractor device (5) and the second one leading out of the round of ammunition.

7. The round of ammunition as claimed in claim 6, characterized in that the second safety means comprises a shield (6) arranged between the exit of a detonator (3) and the pyrotechnic string 20, the shield (6) being capable of assuming two positions, that is to say a first position in which it interrupts the pyrotechnic link constituted by the detonator (3) and the string (20) and a second position in which the link is not interrupted, the movement from the first position to the second position being provided by the unfolding of a parachute (27) arranged in the rear part C of the round of ammunition exerting a tensile force on tie (24) secured to the shield (6).

8. The round of ammunition as claimed in claim 7, characterized in that the sliding of the tie (24) is permitted by the severing of a pin (39) under the action of the unfolding of the parachute.

9. The round of ammunition as claimed in claim 1, characterized in that the firing capsules (23) are constituted by tubes provided with small fins in order to increase the stability thereof.

10. The round of ammunition as claimed in claim 1 adapted to be linked to an aircraft, characterized in that a pump (17) is positioned in the interior of the reservoir (B) in such a manner that it produces the mixture when the hydrocarbon is added after the linking of the round of ammunition underneath the aircraft.

11. The round of ammunition as claimed in claim 10, characterized in that the pump (17) is activated by an electric motor arranged outside the round of ammunition in order to permit homogenizing the mixture.

12. The round of ammunition as claimed in claim 1, characterized in that the enclosure of the central part (B) comprises longitudinal flutes (29).
